# DEMANDE DE BREVET EUROPEEN

(11) **EP 4 663 576 A1**
(43) Date de publication de la demande: **17.12.2025**
(21) Numéro de dépôt: 25180582.6
(22) Date de dépôt: 03.06.2025
(51) Int. Cl.: B65D 85/50, B65D 85/52

(54) **EMBALLAGE ET COMPOSITION FLORALE COMPORTANT UN TEL EMBALLAGE**

(30) Priorité: 10.06.2024 FR 2406092
(71) Demandeur: Green, 59100 Roubaix (FR)
(72) Inventeur: LEPOUTRE, Alban-Josse, 59650 VILLENEUVE D'ASCQ (FR)
(74) Mandataire: Plasseraud IP

(57) **Abrégé**

Emballage (1) destiné à protéger des fleurs coupées comprenant des fleurs (Fr) et des tiges (Tg), ou encore des fleurs en pot, ledit emballage comportant une première feuille et une deuxième feuille, prédécoupées, configurées pour être superposées dans une première position à plat (P1), solidaires l'une à l'autre, d'un premier côté (C1), par deux premiers bords (B1) superposés de la première feuille et de la deuxième feuille et, solidaires l'un de l'autre, d'un deuxième côté (C2) opposé au premier côté (C1), par deux deuxièmes bords (B2) superposés de la première feuille et de la deuxième feuille.

Selon un mode de réalisation, ledit emballage comprend une prédécoupe (PDC) dans la première feuille et/ou dans la deuxième feuille de telle façon qu'une portion amovible (PA) comportant un troisième bord (B3) la portion amovible (PA), détachable, étant configurée, une fois retirée, pour ménager une échancrure configurée pour découvrir les fleurs (Fr). Figure de l'abrégé : Figure 3.

## Description

La présente divulgation est relative à un emballage floral formé de deux feuilles superposées, à savoir une première feuille et une deuxième feuille, les deux feuilles solidaires l'une de l'autre afin de former une enveloppe, en particulier deux feuilles de papier, ainsi qu'à une composition florale comportant, d'une part, ledit emballage selon la présente divulgation, mis en volume et, d'autre part, des fleurs coupées ou en pot, les fleurs protégées entre les deux feuilles de ladite enveloppe.

La présente divulgation est encore relative à une liasse comprenant un ensemble d'emballages selon la présente divulgation, superposés dans une première position à plat, solidarisés les uns aux autres par des talons des emballages.

La présente divulgation est encore relative à un procédé de fabrication d'un tel emballage à partir de deux rouleaux, à savoir un premier rouleau d'une première feuille et un deuxième rouleau d'une deuxième feuille.

### Domaine technique

La présente divulgation relève du domaine des emballages floraux, typiquement utilisé pour le transport de fleurs coupées.

### Technique antérieure

L'état de la technique connait un type d'emballage, par exemple connu du document US 2013/0327817 qui comporte une première feuille et une deuxième feuille, prédécoupées, configurées pour être superposées dans une première position à plat, solidaires l'une à l'autre, d'un premier côté, par deux premiers bords superposés de la première feuille et de la deuxième feuille et, solidaires l'un de l'autre, d'un deuxième côté opposé au premier côté, par deux deuxièmes bords superposés de la première feuille et de la deuxième feuille.

Les premiers bords et les deuxièmes bords, s'étendant suivant une direction dudit emballage, en convergeant, depuis un troisième côté au niveau duquel des troisièmes bords de la première feuille et de la deuxième feuille sont libres l'un de l'autre en formant une ouverture pour l'insertion des fleurs coupées entre les deux feuilles, et jusqu'à un quatrième côté, opposé au troisième côté, de plus petite dimension que le troisième côté, le quatrième côté formé par des quatrièmes bords de la première feuille et de la deuxième feuille.

Comme visible du document US2013/032817, la découpe des feuilles peut être une découpe en trapèze, le troisième côté et le quatrième côté, opposés formant respectivement une grande base et une petite base du trapèze, parallèles entre elles, alors que le premier côté et le deuxième côté, opposés, forment les côtés inclinés du trapèze. Ces emballages dans leur première position à plat peuvent être solidarisés les uns aux autres, regroupés en une liasse par des talons en prolongation des feuilles, les emballages séparés du talon par des lignes de prédécoupe.

Ledit emballage présente une deuxième position en volume, typiquement tronconique, autorisant la protection de fleurs dans l'enveloppe formée entre la première feuille et la deuxième feuille, par insertion de fleurs coupées par ladite ouverture, au niveau du troisième côté.

Ces emballages peuvent être fabriqués à partir de feuilles plastiques, typiquement polyéthylène, avantageusement transparentes, qui permettent de voir les fleurs protégées à l'intérieur de ladite enveloppe. Encore de tels emballages peuvent être en papier, matière plus respectueuse de l'environnement, mais qui sont opaques et constituent une gêne à la présentation des fleurs protégées dans ladite enveloppe.

### Résumé

La présente divulgation vient améliorer la situation.

Il est proposé, selon un premier aspect, un emballage destiné à protéger des fleurs coupées comprenant des fleurs et des tiges, ou encore des fleurs en pot, ledit emballage comportant une première feuille et une deuxième feuille, prédécoupées, configurées pour être superposées dans une première position à plat, solidaires l'une à l'autre, d'un premier côté, par deux premiers bords superposés de la première feuille et de la deuxième feuille et, solidaires l'un de l'autre, d'un deuxième côté opposé au premier côté, par deux deuxièmes bords superposés de la première feuille et de la deuxième feuille, les premiers bords et les deuxième bords, s'étendant en convergeant, suivant une direction dudit emballage, depuis un troisième côté au niveau duquel des troisièmes bords de la première feuille et de la deuxième feuille sont libres l'un de l'autre en formant une ouverture pour l'insertion des fleurs coupées ou des fleurs en pot, et jusqu'à un quatrième côté, opposé au troisième côté, de plus petite dimension que le troisième côté, le quatrième côté formé par des quatrièmes bords de la première feuille et de la deuxième feuille,
et dans lequel ledit emballage présente une deuxième position en volume autorisant la protection des fleurs dans une enveloppe formée entre la première feuille et la deuxième feuille, par insertion des fleurs coupées ou des fleurs en pot par ladite ouverture au niveau du troisième côté.

Selon la présente divulgation, ledit emballage comprend une prédécoupe dans la première feuille et/ou dans la deuxième feuille de telle façon qu'au moins une portion amovible comportant le troisième bord de la première feuille et/ ou de la deuxième feuille est détachable, ladite au moins une portion amovible, détachable, étant configurée, une fois retirée, pour ménager une échancrure configurée pour découvrir les fleurs alors que les tiges sont maintenues dans ladite enveloppe de l'emballage, ou encore, alors que le pot est maintenu dans ladite enveloppe, dans la deuxième position en volume.

Les caractéristiques exposées dans les paragraphes suivants peuvent, optionnellement, être mises en œuvre, indépendamment les unes des autres ou en combinaison les unes avec les autres :

Selon un mode de réalisation, la première feuille et la deuxième feuille sont en papier.

Selon la présente divulgation, la prédécoupe est formée uniquement sur l'une choisies parmi la première feuille et la deuxième feuille de sorte que ledit emballage comporte ladite au moins une portion amovible formant, une fois retirée ladite échancrure, qui est unique configurée pour découvrir les fleurs uniquement sur la première feuille ou sur la deuxième feuille.

Selon un mode de réalisation non revendiqué, la prédécoupe s'étend simultanément sur la première feuille et sur la deuxième feuille de sorte que ledit emballage comporte une première portion amovible sur la première feuille configurée, une fois retirée, pour former une première échancrure dans une première feuille, et une deuxième portion amovible sur la deuxième feuille, configurée, une fois retirée, pour former une deuxième échancrure dans la deuxième feuille.

Selon un mode de réalisation, la prédécoupe s'étend suivant une ligne, depuis une première extrémité du troisième bord de la feuille consistant en l'une et/ou l'autre de la première feuille et la deuxième feuille jusqu'à une deuxième extrémité du troisième bord.

Selon un mode de réalisation, ladite portion amovible est pourvue d'une étiquette de prix, par exemple supportant un code-barres.

Selon un mode de réalisation, la portion amovible est pourvue d'un sachet comportant une substance nutritive destinée à être dissoute dans l'eau pour l'hydratation des fleurs coupées.

Selon un deuxième aspect, la présente divulgation est relative à une composition florale comportant un emballage selon la présente divulgation dans ladite deuxième position en volume et des fleurs coupées (ou encore des fleurs en pot), reçues dans ladite enveloppe, ladite au moins une portion amovible étant attenante par la prédécoupe non rompue, de sorte à protéger les fleurs des fleurs coupées (ou des fleurs en pot) entre la première feuille et la deuxième feuille.

Selon un troisième aspect, la présence divulgation est relative à une liasse comprenant un ensemble d'emballages selon la présente divulgation, les emballages superposés dans la première position à plat, l'une des feuilles consistant en la première feuille et la deuxième feuille étant prolongée par un talon, les talons des emballages solidaires les uns des autres par exemple par agrafage, le talon et le troisième bord de ladite feuille prolongé par ledit talon étant séparé par une ligne de prédécoupe, qui lorsque rompue, est configurée pour autoriser le retrait d'un des emballages de ladite liasse.

La présente divulgation est encore relative à un procédé de fabrication d'emballage selon la présente divulgation, à partir d'un premier rouleau d'une première feuille et d'un deuxième rouleau d'un deuxième feuille, comprenant:
/A/ Dérouler la première feuille et dérouler la deuxième feuille,
/B/ Appliquer de la colle, suivant des lignes de colle, transversalement à l'une des deux feuilles déroulées, et suivant une trajectoire des lignes, les lignes régulièrement espacées, suivant la longueur de la feuille en déroulement
/C/ Appliquer la première feuille et la deuxième feuille en pression afin de coller les feuilles par les lignes de colle, obtenant une série d'emballages non séparés, attenant par les première et deuxième bord des emballages
/D/ Prédécouper la première feuille et/ou la deuxième feuille selon des trajectoires formant les prédécoupes des portions amovibles,
/E/ Couper simultanément la première feuille et la deuxième feuille en déroulement suivant des trajectoires de coupe, transversales, formant les premier coté et deuxième coté des emballages, afin d'obtenir lesdits emballages séparés les uns des autres.

Selon un mode de réalisation du procédé pour l'obtention d'une liasse selon la présente divulgation, l'une des deux feuilles consistant en la première feuille ou deuxième feuille est de dimension en largeur supérieure à l'autre feuille, et de telle façon à obtenir les talons en prolongation du troisième côté, le procédé comprenant la mise en œuvre des lignes de prédécoupe entre /D/ et /E/.

Selon un mode de réalisation du procédé, /D/ met en œuvre un rouleau de coupe, motorisé, configuré pour rouler sur les deux feuilles collées l'une à l'autre suivant les lignes de colle transversales, le rouleau de coupe présentant saillant radialement d'une paroi cylindrique, au moins une lame crénelée, de hauteur supérieure à l'épaisseur de la feuille en contact avec le rouleau de coupe, ladite au moins une lame crénelée de hauteur inférieure à l'épaisseur des deux feuilles, ladite lame crénelée de géométrie configurée pour traverser totalement l'épaisseur de l'une des deux feuilles consistant en la première feuille et la deuxième feuille, et sans traverser l'autre feuille afin de prédécouper l'une des feuilles selon les prédécoupes des portions amovibles.

Selon un mode de réalisation du procédé, la paroi cylindrique du rouleau de coupe présente en saillie, ladite au moins une lame crénelée configurée pour former la prédécoupe pour la portion amovible, et au moins deux lames transversales de hauteur supérieure ou égale à la hauteur cumulée des deux feuilles, lesdites lames transversales configurées pour assurer les trajectoires de coupe, transversales, selon /E/ formant les premier coté et deuxième coté des emballages, séparant les emballages les uns des autres.

Selon un mode de réalisation du procédé pour l'obtention d'une liasse, l'une des deux feuilles première feuille ou deuxième feuille est de dimension en largeur supérieure à l'autre feuille, et de telle façon à obtenir les talons en prolongation du troisième côté, le rouleau de coupe présentant des lames de coupe longitudinales crénelées, de hauteur supérieure à l'épaisseur d'au moins une feuille et configuré en œuvre des lignes de prédécoupe assurant la séparation du talon.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] est une vue schématique du procédé de fabrication d'emballages selon la présente divulgation à partir d'un premier rouleau d'une première feuille et d'un deuxième rouleau d'une deuxième feuille, et divers postes à savoir tel qu'un poste de collage et des postes de coupe/prédécoupe.
**Fig. 2**
   [Fig. 2] est vue de la bande de première feuille et la bande superposée de la deuxième feuille de plus petite dimension en largeur, obtenue selon le procédé de fabrication d'un emballage de la figure 1, illustrant les trajectoires des coupes et prédécoupes assurant l'obtention d'une série d'emballages dans leur première position à plat, les emballages prolongés par des talons, via des lignes de prédécoupe, les emballages présentant chacun une prédécoupe formant une portion amovible, détachable, configurée pour découvrir les fleurs.
**Fig. 3**
   [Fig. 3] est une vue de face (à gauche) et de côté (à droite) d'une liasse d'emballages, superposés à plat, solidaires les uns aux autres par leur talons agrafés entre eux.
**Fig.4****'**
   [Fig.4] est une vue consécutive de la figure 3, après détachement d'un des emballages de la liasse, après rupture d'une ligne de prédécoupe entre le talon et l'emballage à plat, lesdits emballages à plat présentant la première feuille et la deuxième feuille superposées l'une à l'autre, solidaires d'un premier côté par des premiers bords solidaires l'un de l'autre des feuilles, et d'un deuxième côté opposé au premier côté par des deuxièmes bords solidaires l'un de l'autre des feuilles, les premiers bords et les deuxièmes bords, s'étendant suivant une direction dudit emballage, en convergeant, depuis un troisième côté au niveau duquel des troisièmes bords de la première feuille et de la deuxième feuille sont libres l'un de l'autre en formant une ouverture pour l'insertion des fleurs coupées, et jusqu'à un quatrième côté, opposé au troisième côté, de plus petite dimension que le troisième côté.
**Fig. 5**
   [Fig. 5] est une vue d'un emballage selon la figure 4, après sa mise en volume, et insertion de fleurs coupées par l'ouverture formée entre les deux feuilles sur le troisième côté, et jusqu'à une position des fleurs coupées dans laquelle les fleurs sont internes à l'enveloppe formée entre les deux feuilles, assurant une protection optimale des fleurs, obtenant une composition florale selon la présente divulgation.
**Fig. 6**
   [Fig. 6] est une vue consécutive de la figure 5, après rupture de la prédécoupe, assurant un détachement complet d'une portion amovible de la deuxième feuille, découvrant les fleurs de la composition florale, en vue de leur présentation.
**Fig. 7**
   [Fig. 7] est une vue de détail de la portion amovible, détachée, qui peut être le support d'une étiquette de prix, ou encore le support d'un sachet comprenant une substance nutritive pour les fleurs.
**Fig. 8**
   [Fig. 8] est une vue schématique un rouleau de coupe muni de différentes lames sur sa paroi cylindrique et qui sont configurées, lors de la rotation du cylindre, lors du défilement des feuilles collée l'une à l'autre, typiquement de manière continue, pour assurer les différentes coupe et prédécoupe dans les deux feuilles et en particulier un tôle de coupe de la paroi cylindrique présentant, dans un état à plat :
   - des lames transversales de hauteur supérieure à l'épaisseur des deux feuilles qui permettent de couper simultanément les feuilles en formant les côtés des emballages assurant la séparation des emballages,
   - une lame crénelée de hauteur supérieure à l'épaisseur d'une des feuilles, mais de préférence inférieure à l'épaisseur cumulée des deux feuilles, s'étendant entre les lames transversales, permettant d'obtenir les prédécoupes des portions amovibles de préférence uniquement sur l'une des deux feuilles superposées,
   - des lames longitudinales configurées pour assurer la formation de prédécoupes destinées à assurer la séparation des talons des emballages.
**Fig. 9**
   [Fig. 9] représente :
   - en haut, à gauche, une vue de détail de l'action de la lame crénelée de hauteur légèrement supérieure à l'une des feuilles, mais de hauteur inférieure à l'épaisseur cumulée des deux feuilles, configurée pour traverser uniquement l'une des deux feuilles superposées,
   - en dessus, la superposition des deux feuilles, illustrant la coupe traversante de l'une des deux feuilles superposées, l'autre feuille étant typiquement au droit de la coupe, seulement pincée, voire altérer superficiellement uniquement au droit de la coupe, mais sans coupe traversante.
   - à droite une vue de détail du profilé des dents de la lame crénelée qui comprend une succession de dents espacées suivant la trajectoire de la ligne de coupe formant la portion détachable, les dents de hauteur légèrement supérieure à l'une des feuilles, mais de hauteur bien inférieure à l'épaisseur cumulée des deux feuilles.

### Description des modes de réalisation

La présente divulgation est relative à un emballage destiné à protéger des fleurs coupées ou des fleurs en pot. Les fleurs coupées comprennent des fleurs Fr, et des tiges Tg.

De manière générale, et en particulier tel qu'illustré aux figures 3 à 7, ledit emballage comportant une première feuille F1 et une deuxième feuille F2, prédécoupées, configurées pour être superposées dans une première position à plat P1, et telles que visibles aux figures 3 et 4.

La première feuille F1 et la deuxième feuille F2 sont solidaires l'une à l'autre, d'un premier côté C1, par deux premiers bords B1 superposés de la première feuille F1 et de la deuxième feuille F2 et, d'un deuxième côté C2 opposé au premier côté C1, par deux deuxièmes bords B2 superposés de la première feuille F1 et de la deuxième feuille F2.

Les premiers bords B1 et les deuxièmes bords B2 s'étendant suivant une direction d dudit emballage typiquement en longueur, en convergeant, depuis un troisième côté C3 au niveau duquel des troisièmes bords B3 respectivement de la première feuille F1 et de la deuxième feuille F2 sont libres l'un de l'autre en formant une ouverture Ov pour l'insertion des fleurs coupées (ou des fleurs en pot) entre les feuilles F1 F2, et jusqu'à un quatrième côté C4.

Le quatrième côté C4, opposé au troisième côté C3, est de plus petite dimension que le troisième côté C3, le quatrième côté C4 formé par des quatrièmes bords B4 de la première feuille F1 et de la deuxième feuille F2.

De manière générale et comme visible à la figure 4, la première feuille F1 et la deuxième feuille F2 peuvent présenter une découpe, de forme en trapèze, le quatrième côté C4 et le troisième côté C3, opposés, parallèles en eux formant respectivement une petite base et une grande base du trapèze, le premier côté C1 et deuxième coté C3, deux côtés opposés inclinés l'un par rapport à l'autre.

De préférence, les quatrièmes bords B4 de la première feuille F1 et de la deuxième feuille F2 sont non solidarisés l'un à l'autre, en particulier non soudés ou non collés sur le quatrième côté C4, et de sorte à former une deuxième ouverture pour l'enveloppe, de plus petite dimension que l'ouverture Ov sur le troisième côté C3.

De manière générale, et comme visible de la figure 5, ledit emballage présente une deuxième position P2 en volume autorisant la protection de fleurs Fr dans une enveloppe EV formée entre la première feuille F1 et la deuxième feuille F2, par insertion de fleurs coupées par ladite ouverture au niveau du troisième côté C3, les tiges de fleurs Tg pouvant éventuellement ressortir en dehors de ladite enveloppe par la deuxième ouverture, au niveau du quatrième côté C4.

L'emballage selon la présente divulgation comprend une prédécoupe PDC dans la première feuille F1 et/ou dans la deuxième feuille F2 de telle façon qu'au moins une portion amovible PA comportant le troisième bord B3 (de la première feuille F1 et/ ou de la deuxième feuille F2) est détachable.

Ladite au moins une portion amovible Pa, détachable, est configurée, une fois retirée, pour ménager une échancrure ECH configurée pour découvrir les fleurs Fr, alors que les tiges Tg sont maintenues dans ladite enveloppe EV de l'emballage, alors dans la deuxième position en volume P2, et comme visible à la figure 6. Dans le cas de fleurs en pot, ladite au moins une portion amovible Pa, détachable, est configurée, une fois retirée, pour ménager une échancrure ECH configurée pour découvrir les fleurs, alors que le pot est maintenu dans ladite enveloppe EV de l'emballage, alors dans la deuxième position en volume P2.

Ainsi, les fleurs coupées (ou les fleurs en pot) peuvent être emballées dans l'emballage 1 en conservant la portion amovible PA, toujours liée à la feuille par la prédécoupe, comme illustrée à la figure 5, en particulier lors du transport des fleurs, par exemple pendant leur livraison. Aussi, la présente divulgation concerne ainsi une composition florale comportant un emballage selon la présente divulgation dans ladite deuxième position P2 en volume, et des fleurs coupées (ou en pot) reçues dans ladite enveloppe EV, la portion amovible PA étant attenante par la prédécoupe non rompue, de sorte à protéger les fleurs Fr des fleurs coupées (ou des fleurs en pot) entre la première feuille F1 et la deuxième feuille F2.

La portion amovible PA peut être retirée par rupture de la prédécoupe PDC afin de découvrir les fleurs, en vue de leur présentation. Ceci présente un intérêt en particulier lorsque les feuilles sont non transparentes, en particulier opaques. Le retrait de la portion amovible peut, par exemple, être mis en œuvre par un fleuriste, ou encore par un client final, par exemple avant d'offrir les fleurs.

De manière générale, la première feuille F1 et la deuxième feuille F2 peuvent être en plastique. Toutefois et de manière préférée, la première feuille F1 et la deuxième feuille F2 sont en papier.

Le papier est un matériau typiquement biodégradable, et peut être de préférence un papier compostable. L'utilisation d'un papier compostable pour l'emballage de la composition florale peut permettre de composter la composition florale, avantageusement sans nécessiter la séparation de l'emballage et des fleurs coupées.

Selon la présente divulgation revendiquée, la prédécoupe PDC peut être formée uniquement sur l'une choisies parmi la première feuille F1 et la deuxième feuille F2. Dans un tel cas, ledit emballage comportant ladite au moins une portion amovible PA (qui est unique), forme, une fois la portion amovible retirée, ladite échancrure ECH qui est unique. Cette échancrure est configurée pour découvrir les fleurs uniquement sur la deuxième feuille (ou respectivement uniquement sur la première feuille), la première feuille (respectivement la deuxième feuille) étant dépourvue d'échancrure, et comme illustrée à la figure 5.

Selon un autre mode de réalisation (non illustré et non revendiqué), la prédécoupe PDC peut s'étendre simultanément sur la première feuille F1 et sur la deuxième feuille F2 de sorte que ledit emballage comporte une première portion amovible sur la première feuille F1 configurée, une fois retirée, pour former une première échancrure dans la première feuille, et une deuxième portion amovible sur la deuxième feuille, configurée, une fois retirée, pour former une deuxième échancrure dans la deuxième feuille.

De manière générale, et telle qu'illustrée aux figures, la prédécoupe PDC peut présenter une succession de coupes traversantes rapprochées, réparties suivant la trajectoire de la prédécoupe, avec des ponts de matière sécables entre les coupes traversantes successives. Le détachement de la portion amovible est obtenu par rupture des ponts sécables.

Dans le cas où selon la présente divulgation revendiquée, la prédécoupe PDC est formée uniquement sur l'une choisies parmi la première feuille F1 et la deuxième feuille F2, seule la feuille présentant la prédécoupe présente la succession de coupes traversantes rapprochées, destinée à former la portion détachable. Eventuellement la deuxième feuille peut être pincée ou altérée superficiellement au droit de la prédécoupe en raison de la mise en œuvre d'un procédé avantageux au cours duquel la prédécoupe est réalisée par l'action d'une lame de coupe crénelée LC d'un rouleau de coupe RC qui vient percer uniquement l'une des deux feuilles alors en superposition, et tel qu'illustré à la vue de détail à la figure 9.

Dans le cas où selon la présente divulgation non revendiquée, la prédécoupe PDC est formée simultanément sur la première feuille F1 et la deuxième feuille F2, les deux feuilles présentent les prédécoupes présentant la succession de coupes traversantes rapprochées, destinée à former la portion détachable. Eventuellement, on met en œuvre un procédé au cours duquel la prédécoupe est réalisée par l'action d'une lame de coupe crénelée LC qui vient percer simultanément les deux feuilles.

De manière générale, la prédécoupe PDC peut s'étendre suivant une ligne, depuis une première extrémité du troisième bord B3 de la feuille consistant en l'une et/ou l'autre de la première feuille F1 et de la deuxième feuille F2 jusqu'à une deuxième extrémité du troisième bord B3.

La trajectoire de la ligne peut être une trajectoire courbe, en particulier dépourvue d'angle, tel qu'une ligne en arc de cercle. De manière générale, ladite au moins une portion amovible PA peut être pourvue d'une étiquette de prix, par exemple support d'un code-barres. Une fois la portion amovible retirée, il est possible d'offrir la composition florale, qui est avantageusement dépourvue du prix ou d'autre élément disgracieux.

Ladite au moins une portion amovible peut être encore pourvue d'un sachet comportant une substance nutritive destinée à être dissoute dans l'eau pour l'hydratation des fleurs coupées.

De manière générale, ledit emballage peut comporter les dimensions suivantes (dans la première position P1 à plat):
- Dimension du troisième côté C3 comprise entre 300mm et 400 mm, telle que 350 mm,
- Dimension du quatrième côté C4 comprise entre 50 mm et 150 mm, telle que 150mm,
- longueur dudit emballage suivant la direction d comprise entre les troisièmes bords et les quatrièmes bords, comprise entre 400 et 560 mm, telle que 450 mm,
- hauteur h de ladite échancrure comprise entre 50 mm et 150 mm telle que 100 mm.

La présente divulgation est encore relative à un procédé de fabrication d'emballage selon la présente divulgation, à partir d'un premier rouleau R1 d'une première feuille F1 et d'un deuxième rouleau R2 d'un deuxième feuille F2, comprenant :
/A/ Dérouler la première feuille et dérouler la deuxième feuille,
/B/ Appliquer de la colle, en particulier par un poste de collage CL suivant des lignes de colle, transversalement à l'une des deux feuilles déroulées, et suivant une trajectoire des lignes reproduisant les premiers côtés et deuxièmes côtés des emballages, les lignes régulièrement espacées, suivant la longueur de la feuille en déroulement
/C/ Appliquer la première feuille F1 et la deuxième feuille F2 en pression afin de coller les feuilles par les lignes de colle, obtenant une série d'emballages non séparés, attenant par les premiers et deuxièmes bords
/D/ Prédécouper, en particulier par un poste de prédécoupe PC2, la première feuille et/ou la deuxième feuille selon des trajectoires formant les prédécoupes des portions amovible PA,
/E/ Couper simultanément la première feuille et la deuxième feuille, par un poste de coupe PC3 suivant les trajectoires de coupe TC formant les premiers côtés et les deuxièmes côtés afin d'obtenir lesdits emballages, selon la présente divulgation, séparés les uns des autres.

De manière générale, le procédé peut être mis en œuvre en discontinu, à savoir que les étapes de collage et de coupe/découpe sont mises en œuvre lors des arrêts des bandes, voire en continu, à savoir que les étapes de collage et de coupe/prédécoupe sont réalisées à la volée, lors du déroulement des deux feuilles F1, F2.

Le collage en /E/ peut être remplacé par une étape de soudure, par exemple soudure ultrason, afin de solidaire les deux feuilles aux niveaux des premiers et deuxièmes côtés des emballages.

D'une manière générale, l'une des feuilles consistant en la première feuille F1 et la deuxième feuille F2 peut être prolongée par un talon TL. Le troisième bord B de ladite feuille et ledit talon TL sont séparés par une ligne de prédécoupe LDC.

Les talons TL des différents emballages, dans leur position à plat sont solidarisés les uns aux autres, par exemple par agrafage afin d'obtenir une liasse comprenant un ensemble d'emballages superposés à plat, et comme illustré à la figure 3. La ligne de prédécoupe LDC lorsque rompue, est configurée pour autoriser le retrait d'un des emballages de ladite liasse, et comme illustré à la figure 4.

Le talon peut être obtenu lors du procédé de fabrication en choisissant une largeur LF2 de deuxième feuille F2 inférieure à la largeur LF1 de la première feuille LF1 et en formant les lignes de prédécoupe LDC, suivant la longueur de la première feuille F1, de part et d'autre de la deuxième feuille F2, le long des bords longitudinaux de la bande de deuxième feuille F2.

Ainsi, et de manière générale, la présente divulgation est relative à un procédé de fabrication pour l'obtention d'une liasse selon la présente divulgation, dans lequel l'une des deux feuilles première feuille ou deuxième feuille est de dimension en largeur supérieure à l'autre feuille, et de telle façon à obtenir les talons en prolongation du troisième côté, le procédé comprenant la mise en œuvre des lignes de prédécoupe LDC entre /D/ et /E/.

Selon un mode de réalisation avantageux, du procédé les étapes de collage et de coupe/prédécoupe sont réalisées à la volée, lors du déroulement continu des deux feuilles F1, F2.

A cet effet, les étapes de coupe/prédécoupe, peuvent mettre en œuvre un ou plusieurs rouleaux de coupe. Le ou chaque rouleau de coupe est équipé d'une tôle de coupe amovible, typiquement souple destiné à former la paroi cylindrique, et équipé d'une ou plusieurs lames de coupe, autorisant en particulier la mise en œuvre des étapes /D/ et /E/.

La figure 8 illustre un mode de réalisation où un rouleau de coupe présente plusieurs lames saillantes. La vue en haut illustrant l'action du rouleau de coupe RC sur la superposition de feuilles F1, F2 en défilement. La vue du dessous illustre la plaque de coupe, amovible et flexible, formant la paroi cylindrique avec ses différentes lames LC, LT, LL, la plaque de coupe souple illustrée dans une position à plat.

De manière générale /D/ met en œuvre un rouleau de coupe RC, motorisé, configuré pour rouler sur les deux feuilles F1, F2 qui sont collées l'une à l'autre suivant les lignes de colle transversales.

Comme illustré à la figure 8, le rouleau de coupe présente saillant radialement d'une paroi cylindrique, au moins une lame crénelée LC présentant une succession de dents suivant la trajectoire de la ligne de prédécoupe.

La lame crénelée (en particulier ses dents) est de hauteur supérieure à l'épaisseur de la feuille en contact avec le rouleau de coupe, voire en supérieur à l'épaisseur cumulée pour traverser les deux feuilles en superposition selon un mode de réalisation non revendiqué.

Selon un mode de réalisation avantageux, en particulier illustré à la figure 9, ladite au moins une lame crénelée LC est de hauteur h (très) inférieure à l'épaisseur cumulée des deux feuilles, ladite lame crénelée de géométrie configurée pour traverser totalement l'épaisseur de l'une seulement des deux feuilles consistant en la première feuille et la deuxième feuille, et sans traverser totalement l'autre feuille afin de prédécouper l'une des feuilles uniquement selon les prédécoupes des portions amovibles PA.

Dans un tel cas, et comme illustré sur la vue de dessous à la figure 9, l'autre feuille non traversée par la lame peut être typiquement marquée en surface, le long de la ligne de prédécoupe de la feuille.

Selon un mode de réalisation, la paroi cylindrique, en particulier la paroi de coupe, présente en saille, ladite au moins une lame crénelée LC configurée pour former la prédécoupe pour la portion amovible, et au moins deux lames transversales LT de hauteur supérieure ou égale à la hauteur cumulée des deux feuilles configurées pour assurer les trajectoires de coupe, transversales, selon /E/ formant les premier coté et deuxième coté des emballages, séparant les emballages les uns des autres.

Ainsi et en référence à la figure 8, on remarque sur la plaque de coupe, la présence de deux lames transversales LT qui sont inclinées l'une par rapport à l'autre, pour couper simultanément les deux feuilles F1, F2, le long des lignes de colle transversale, en définissant le premier côté et le deuxième côté de chaque emballage. La lame crénelée LC s'étend entre ces deux lignes transversales, et selon une trajectoire courbe.

On remarque encore la présence de lames longitudinales qui permettent de former les lignes de prédécoupe LDC permettant la séparation des talons TL des emballages, cette ligne de prédécoupe s'étendant axialement à la bande de feuille en superposition, de préférence jouxtant le troisième coté C3 des emballages.

### Application industrielle

Aussi l'emballage selon la présente divulgation présentant la portion amovible PA, liée par la prédécoupe, comporte les avantages suivants, par rapport à un tel emballage tel que connu de l'état de la technique, dépourvu de portion amovible, à savoir de pouvoir :
- protéger de manière optimale les fleurs qui sont enveloppées entre les deux feuilles lors du transport, lorsque ladite au moins une portion amovible est non détachée,
- découvrir les fleurs, lorsque ladite au moins une portion amovible est détachée, offrant une échancrure pour la visualisation des fleurs, même lorsque les feuilles de l'emballage sont opaques, en particulier lorsqu'en papier,
- positionner des éléments non esthétiques, mais utiles, tels que l'étiquette de prix, des nutriments, ou encore des conseils imprimés qui seront avantageusement détachés lors du retrait de la portion amovible, pour proposer une composition florale prête à offrir dépourvue d'éléments disgracieux.

## Revendications

1. Emballage (1) destiné à protéger des fleurs coupées comprenant des fleurs (Fr) et des tiges (Tg), ou encore des fleurs en pot, ledit emballage comportant une première feuille (F1) et une deuxième feuille (F2), prédécoupées, configurées pour être superposées dans une première position à plat (P1), solidaires l'une à l'autre, d'un premier côté (C1), par deux premiers bords (B1) superposés de la première feuille (F1) et de la deuxième feuille (F2) et, solidaires l'un de l'autre, d'un deuxième côté (C2) opposé au premier côté (C1), par deux deuxièmes bords (B2) superposés de la première feuille (F1) et de la deuxième feuille (F2), les premiers bords (B1) et les deuxième bords (B2), s'étendant en convergeant, suivant une direction (d) dudit emballage, depuis un troisième côté (C3) au niveau duquel des troisièmes bords (B3) de la première feuille et de la deuxième feuille sont libres l'un de l'autre en formant une ouverture (Ov) pour l'insertion des fleurs coupées ou des fleurs en pot, et jusqu'à un quatrième côté (C4), opposé au troisième côté, de plus petite dimension que le troisième côté (C3), le quatrième côté (C4) formé par des quatrièmes bords (B4) de la première feuille (F1) et de la deuxième feuille (F2),
et dans lequel ledit emballage présente une deuxième position (P2) en volume autorisant la protection des fleurs dans une enveloppe (EV) formée entre la première feuille (F1) et la deuxième feuille (F2), par insertion des fleurs coupées ou des fleurs en pot, par ladite ouverture au niveau du troisième côté (C3),
**caractérisé en ce que** ledit emballage comprend une prédécoupe (PDC) formée uniquement sur l'une choisies parmi la première feuille (F1) et la deuxième feuille (F2) et s'étendant suivant une ligne, depuis une première extrémité du troisième bord (B3) de la feuille consistant en l'une ou l'autre de la première feuille (F1) et la deuxième feuille (F2) jusqu'à une deuxième extrémité du troisième bord (B3) de telle façon qu'au moins une portion amovible (PA) comportant le troisième bord (B3) de la première feuille (F1) ou de la deuxième feuille (F2) est détachable, la portion amovible (PA), détachable, étant configurée, une fois retirée, pour ménager une échancrure (ECH), unique, configurée pour découvrir les fleurs uniquement sur la première feuille ou sur la deuxième feuille (Fr) alors que les tiges (Tg) sont maintenues dans ladite enveloppe (EV) de l'emballage, ou encore, alors que le pot est maintenu dans ladite enveloppe, dans la deuxième position en volume (P2).

2. Emballage selon la revendication 1 dans lequel la première feuille (F1) et la deuxième feuille (F2) sont en papier.

3. Emballage selon la revendication 1 dans lequel la première feuille (F1) et la deuxième feuille (F2) sont en papier compostable.

4. Emballage selon l'une des revendications 1 à 3, comportant les dimensions suivantes, dans la première position P1 à plat:
- une dimension du troisième côté (C3) comprise entre 300mm et 400 mm, telle que 350 mm,
- une dimension du quatrième côté (C4) comprise entre 50 mm et 150 mm, telle que 150mm,
- une longueur dudit emballage suivant la direction d comprise entre les troisièmes bords et les quatrièmes bords, comprise entre 400 et 560 mm, telle que 450 mm,
- une hauteur h de ladite échancrure comprise entre 50 mm et 150 mm telle que 100 mm.

5. Emballage selon l'une des revendications 1 à 4, dans lequel ladite au moins une portion amovible (PA) est pourvue d'une étiquette de prix, par exemple supportant un code-barres.

6. Emballage selon l'une des revendications 1 à 5, dans lequel ladite au moins une portion amovible est pourvue d'un sachet comportant un substance nutritive destinée à être dissoute dans l'eau pour l'hydratation des fleurs coupées.

7. Composition florale comportant un emballage selon l'une des revendications 1 à 6 dans ladite deuxième position (P2) en volume et des fleurs coupées, ou encore des fleurs en pot, reçues dans ladite enveloppe (EV), ladite au moins une portion amovible (PA) étant attenante par la prédécoupe non rompue, de sorte à protéger les fleurs (Fr) des fleurs coupées ou des fleurs en pot entre la première feuille (F1) et la deuxième feuille (F2).

8. Liasse comprenant un ensemble d'emballages selon l'une des revendications 1 à 6, les emballages superposés dans la première position (P1) à plat, l'une des feuilles consistant en la première feuille (F1) et la deuxième feuille (F2) étant prolongée par un talon (TL), les talons des emballages solidaires les uns des autres par exemple par agrafage, le talon (TL) et le troisième bord (B3) de ladite feuille prolongé par ledit talon (TL) étant séparé par une ligne de prédécoupe (LDC), qui lorsque rompue, est configurée pour autoriser le retrait d'un des emballages de ladite liasse.

9. Procédé de fabrication d'emballage selon l'une des revendications 1 à 8, à partir d'un premier rouleau (R1) d'une première feuille et d'un deuxième rouleau (R2) d'un deuxième feuille, comprenant :
/A/ Dérouler la première feuille et dérouler la deuxième feuille,
/B/ Appliquer de la colle, suivant des lignes de colle, transversalement à l'une des deux feuilles déroulées, et suivant une trajectoire des lignes, les lignes régulièrement espacés, suivant la longueur de la feuille en déroulement
/C/ Appliquer la première feuille et la deuxième feuille en pression afin de coller les feuilles par les lignes de colle, obtenant une série d'emballages non séparés, attenant par les première et deuxième bord des emballages
/D/ Prédécouper la première feuille ou la deuxième feuille selon des trajectoires formant les prédécoupes des portions amovibles (PA),
/E/ Couper simultanément la première feuille et la deuxième feuille en déroulement suivant des trajectoire de coupe, transversales, formant les premier coté et deuxième coté des emballages, afin d'obtenir lesdits emballages (1) séparés les uns des autres.

10. Procédé de fabrication selon la revendication 9 pour l'obtention d'une liasse selon la revendication 8, dans lequel l'une des deux feuilles première feuille ou deuxième feuille est de dimension en largeur supérieure à l'autre feuille, et de telle façon à obtenir les talons (TL) en prolongation du troisième côté, le procédé comprenant la mise en œuvre des lignes de prédécoupe (LDC) entre /D/ et /E/.

11. Procédé selon la revendication 9, dans lequel /D/ met en œuvre un rouleau de coupe (RC), motorisé, configuré pour rouler sur les deux feuilles collées l'une à l'autre suivant les lignes de colle transversales, le rouleau de coupe présentant saillant radialement d'une paroi cylindrique, au moins une lame crénelée (LC), de hauteur supérieure à l'épaisseur de la feuille en contact avec le rouleau de coupe, ladite au moins une lame crénelée (LC) de hauteur inférieure à l'épaisseur des deux feuilles, ladite lame crénelée de géométrie configurée pour traverser totalement l'épaisseur de l'une des deux feuilles consistant en la première feuille et la deuxième feuille, et sans traverser l'autre feuille afin de prédécouper l'une des feuilles selon les prédécoupes des portions amovibles (PA).

12. Procédé selon la revendication 11, dans lequel la paroi cylindrique présente en saille, ladite au moins une lame crénelée (LC) configurée pour former la prédécoupe pour la portion amovible, et au moins deux lames transversales (LT) de hauteur supérieure ou égale à la hauteur cumulée des deux feuilles configurées pour assurer les trajectoires de coupe, transversales, selon /E/ formant les premier coté et deuxième coté des emballages, séparant les emballages les uns des autres.

13. Procédé selon la revendication 11 ou 12, pour l'obtention d'une liasse selon la revendication 8, dans lequel l'une des deux feuilles première feuille ou deuxième feuille est de dimension en largeur supérieure à l'autre feuille, et de telle façon à obtenir les talons (TL) en prolongation du troisième côté, le rouleau de coupe (RC) présentant des lames de coupe longitudinales (LL) crénelée, de hauteur supérieure à l'épaisseur d'au moins une feuilles et configuré pour mettre en œuvre des lignes de prédécoupe (LDC) assurant la séparation du talon.

14. Procédé selon l'une des revendications 11 à 13, dans lequel l'autre feuille, première feuille ou deuxième feuille, non traversée par la lame crénelée (LC) est marquée en surface, le long de la ligne de prédécoupe de la feuille.
